# EUROPÄISCHE PATENTSCHRIFT

(11) **EP 1 743 737 B1**
(45) Veröffentlichungstag und Bekanntmachung des Hinweises auf die Patenterteilung: **28.01.2009**
(21) Anmeldenummer: 06009000.8
(22) Anmeldetag: 29.04.2006
(51) Int. Cl.: B24B 7/06, B24D 13/16, B24B 19/24, B24B 41/047

(54) **Durchlaufschleifmaschine zum Bearbeiten einer ebenen Werkstückoberfläche**
Flow path sanding machine for processing a plane workpiece surface
Ponceuse au défilé pour traiter une pièce en surface plane

(30) Priorität: 11.07.2005 DE 202005010997 U
(43) Veröffentlichungstag der Anmeldung: 17.01.2007
(73) Patentinhaber: Jakob Löwer Inh. von Schumann GmbH & Co. KG, 34576 Homberg (DE)
(72) Erfinder: von Schumann, Friedrich, 34576 Homberg (DE)
(74) Vertreter: Walther, Walther & Hinz GbR

(56) Entgegenhaltungen:
- EP-A- 1 500 467
- EP-A- 1 541 285
- EP-A- 1 690 633
- US-A1- 2004 180 613
- US-B1- 6 602 118

## Beschreibung

Die vorliegende Erfindung betrifft eine Durchlaufschleifmaschine gemäß dem Oberbegriff des Anspruches 1.

Durchlaufschleifmaschinen zum Bearbeiten von flächenförmigen Werkstükken werden vorzugsweise eingesetzt, um die Oberfläche von ebenförmigen Möbelteilen zu schleifen, insbesondere wenn diese Möbelbauteile mit Einfräsungen, Profilierungen, gerundeten Seitenkanten oder Zierleisten versehen sind. Dabei wird die Oberfläche beispielsweise entgratet, die Kanten werden gebrochen oder die Oberfläche wird zur Lackierungsvorbereitung geschliffen. Damit die Längs-, Quer- oder geschwungenen Einfräsungen, Profilierungen oder Seitenkanten ausreichend geschliffen werden, hat es sich bewährt, Durchlaufschleifmaschinen mit tellerförmigen Schleifwerkzeugen und/oder als rotierende Walze ausgebildete Schleifwerkzeuge einzusetzen. Mit den Walzenschleifern können im Wesentlichen quer zur Transportrichtung verlaufende Einfräsungen, Profilierungen oder Kanten sehr gut geschliffen werden, während in Transportrichtung verlaufende Einfräsungen, Profilierungen oder Seitenkanten von den Walzenschleifern nicht ausreichend erfasst werden. Hierzu werden Tellerschleifer eingesetzt, die um eine Hochachse rotieren und somit in allen Richtungen schleifen. Während ein Walzenschleifer über die gesamte Werkstückbreite ausgelegt werden kann, ist es nicht wirtschaftlich sinnvoll, so große Tellerschleifer einzusetzen. Vielmehr werden in den Praxis Schleifstationen mit vier, sechs oder acht nebeneinander angeordneten Tellerschleifern eingesetzt. Werden diese Tellerschleifer zu nah aneinander angeordnet, so stoßen die daran befestigten Schleiflamellen aufgrund der Fliegkraft aneinander und beschädigen sich gegenseitig. Folglich müssen die Tellerschleifer einen gewissen Abstand voneinander aufweisen. Dies wiederum hat zur Folge, dass in diesem Teilbereich ohne Tellerschleifer auch kein ordnungsgemäßes Schleifen des Werkstückes erfolgen kann.

Zur Behebung dieses Mangels wurde in der US 6,869,349 B2 vorgeschlagen, die Schleifstation mit den Tellerschleifern quer zur Transportrichtung der Werkstücke oszillieren zu lassen. Eine solche Oszillationsvorrichtung ist aber einerseits sehr kostenaufwendig und andererseits leidet das Schleifergebnis, da die Tellerschleifer in dem Teilbereich, der grade der Oszillierung und Bewegung unterliegt, keine echten Schleifungen erzielen, da die Relativgeschwindigkeit des Tellerschleifers gegenüber der Werkstückoberfläche in diesem Teilbereich gegen Null geht.

Auch ist es aus der US 6,869,349 B2 bekannt, zwei Reihen von Tellerschleifern anzuordnen, wobei die einzelnen Tellerschleifer auf Lücke gesetzt sind. Hierdurch wird zwar erreicht, dass jeder Teilbereich der Werkstückoberfläche vom Tellerschleifer erfasst wird, jedoch werden hier die einzelnen Teilbereich der Werkstückoberfläche unterschiedlich intensiv geschliffen, was auch zu unbefriedigenden Schleifergebnissen führt. Außerdem ist die Anordnung von zwei Reihen von Tellerschleifmaschinen sehr kostenintensiv.

Aus der nachveröffentlichten EP 1 690 633 A1 ist eine Schleifvorrichtung bekannt, bei der in zwei Reihen nebeneinander quer zur Transportrichtung des Schleifgutes eine Anzahl von Tellerschleifern angeordnet ist. Diese Tellerschleifer rotieren um eine Hochachse. Gleichzeitig werden die in zwei Reihen angeordneten Tellerschleifer über eine Oszillationsvorrichtung quer zur Vorschubrichtung des Werkstückes oszillierend bewegt. Dabei kann die oszillierende Bewegung in der Oszillationsvorrichtung dadurch erzeugt werden, dass eine Halterung der Tellerschleiferbrücke exzentrisch in einer dafür vorgesehenen Halterung angebracht ist, um so die oszillierende Bewegung der Tellerschleiferbrücke zu erzeugen. Die einzelnen Tellerschleifer rotieren ganz normal um ihre Hochachse oder sind exzentrisch angebracht.

Aus der EP 1 500 467 A1 ist eine Schleifvorrichtung mit einer Anzahl von Tellerschleifern bekannt, bei der die Tellerschleifer um ihre Hochachse rotieren. Außerdem sind immer zwei Tellerschleifer paarweise zusammengefasst und derart angeordnet, dass diese um eine weitere Drehachse rotieren, wobei die Hochachse der jeweiligen Tellerschleifer so weit von der Drehachse beabstandet ist, das auch die Tellerschleifer einen deutlichen Abstand voneinander aufweisen. Bei der aus der EP 1 500 467 A1 bekannten Schleifvorrichtung sind vier solche Tellerschleifer an zwei Rotationsvorrichtungen angebracht, die derart versetzt rotieren, dass jeweils zwei Tellerschleifer in das Schleifbild der anderen zwei Tellerschleifer teilweise eingreifen. Ergänzt wird dieses Schleifbild noch dadurch, dass einzelne Tellerschleifer auch derart exzentrisch angeordnet sein können, dass die Hochachse des Tellerschleifers parallel und beabstandet zu der Rotationsachse des Tellerschleifers angeordnet ist. Auf Grund der großen Anzahl von drehenden Teilen ist eine solche Vorrichtung sehr teuer in der Herstellung und anfällig gegen Beschädigungen. Auch wird durch die vielfach rotierenden Tellerschleifer ein sehr inhomogenes Schleifbild erzeugt.

Davon ausgehend liegt der vorliegenden Erfindung die Aufgabe zu Grunde, eine Durchlaufschleifmaschine der eingangs genannten Art zu schaffen, die auch mit einer geringen Anzahl von Tellerschleifern das Werkstück in der gesamten Werkstückbreite bearbeitet.

Als technische Lösung dieser Aufgabe wird erfindungsgemäß eine Durchlaufschleifmaschine gemäß den Merkmalen des Anspruches 1 vorgeschlagen. Vorteilhafte Weiterbildungen dieser Durchlaufschleifmaschine sind den Unteransprüchen zu entnehmen.

Eine nach dieser technischen Lehre ausgebildete Durchlaufschleifmaschine hat den Vorteil, dass sich nun die Flugkreise benachbarter Schleifwerkzeuge überschneiden und dass in der Schnittfläche beide benachbarten Tellerschleifer das Werkstück bearbeiten. Dabei hat es sich als vorteilhaft erwiesen, benachbarte Schleifwerkzeuge in derselben Drehrichtung rotieren zu lassen, da hierdurch die Schnittfläche in entgegengesetzten Richtungen bearbeitet wird, so dass hier ein sehr gutes Schleifergebnis erreicht wird.

Betrachtet man Durchlaufschleifmaschinen aus dem Stand der Technik, so können die vorhandenen Schleifwerkzeuge mit den vorhandenen Abständen und die vorhandenen Tellerschleifern weiterverwendet werden und dennoch kann durch außermittiges Anbringen des Tellerschleifers an der Spindel der Flugkreis des Tellerschleifers so weit vergrößert werden, dass eine Überlappung benachbarter Flugkreise entsteht und das Werkstück in seiner gesamten Breite bearbeitet wird. Somit kann, beispielsweise auf die aus dem Stand der Technik bekannte oszillierende Querbewegung der Schleifwerkzeuge verzichtet werden. Dabei hat sich herausgestellt, dass eine außermittige Anbringung der Tellerschleifer von etwa 0,5 cm bis 5 cm, vorzugsweise 2 cm, in der Regel ausreichend ist, um die Bearbeitungslücken zu schließen.

In einer bevorzugten Ausführungsform werden benachbarte Schleifwerkzeuge mittels eines Riemens, insbesondere eines Zahnriemens angetrieben. Das hat den Vorteil, dass ein einziger Elektromotor zum Antrieb sämtlicher Tellerschleifer ausreicht, so dass die hier notwendigen Herstellungskosten reduziert werden können.

In einer anderen, bevorzugten Ausführungsform ist der Tellerschleifer ellipsenförmig, rechteckig oder sternförmig ausgebildet, so dass den im Werkstück vorhandenen Reliefs Rechnung getragen werden kann, um ein gutes Schleifergebnis zu erzielen.

Um die Bearbeitung der Werkstückoberfläche weiter zu verbessern, wird vorgeschlagen, eine zweite Reihe von Schleifwerkzeugen anzubringen, wobei die Schleifwerkzeuge der ersten Reihe auf Lücke steht. Hierdurch wird erreicht, dass jeder Punkt der Werkstückoberfläche von verschiedenen Schleifwerkzeugen überstrichen wird, so dass ein sehr gutes Schleifergebnis erzielt wird.

Weitere Vorteile der erfindungsgemäßen Durchlaufschleifmaschine ergeben sich aus der beigefügten Zeichnung und den nachstehend beschriebenen Ausführungsformen. Die erwähnten Ausführungsformen sind nicht als abschließende Aufzählung zu verstehen, sondern haben vielmehr beispielhaften Charakter. Es zeigen:
- Fig. 1: eine stark schematisierte Draufsicht auf eine erfindungsgemäße Durchlaufschleifmaschine zu einem ersten Zeitpunkt;
- Fig. 2: eine stark schematisierte Draufsicht auf eine erfindungsgemäße Durchlaufschleifmaschine zu einem zweiten Zeitpunkt;
- Fig. 3: eine stark schematisierte Draufsicht auf eine erfindungsgemäße Durchlaufschleifmaschine zu einem dritten Zeitpunkt;
- Fig. 4: eine geschnitten dargestellte Frontansicht zweier benachbarter Schleifwerkzeuge gemäß Fig. 1.

In den Fig. 1 bis 3 ist in stark schematisierter eine Durchlaufschleifmaschine dargestellt, bei der ein kleines Werkstück 10 und ein großes Werkstück 12 in Richtung des Pfeiles 14 transportiert werden. Quer zur Transportrichtung 14 sind in einer Reihe vier Schleifwerkzeuge 16 angeordnet, die jeweils eine Spindel 18 und einen Tellerschleifer 20 umfassen, wobei der Tellerschleifer 20 außermittig an der Spindel 18 befestigt ist und wobei die Spindel 18 und der Tellerschleifer 20 in Richtung des Pfeiles 22 um eine Hochachse 24 rotieren. Da der Tellerschleifer 20 außermittig an der Spindel 18 angebracht ist, überstreicht der Tellerschleifer 20 während einer Umdrehung einen Flugkreis 26, der größer als der Durchmesser des Tellerschleifers 20 ist. Die Schleifwerkzeuge 16 sind so angeordnet, dass der Abstand benachbarter Spindeln 18 kleiner als der Durchmesser des Flugkreises 26 ist, so dass sich benachbarte Flugkreise 26 teilweise überschneiden. In dieser Schnittfläche 28 wird das Werkstück 10, 12 von jedem der benachbarten Tellerschleifer 20 überstrichen, wobei die Tellerschleifer 20 die Schnittfläche 28 in entgegengesetzter Richtung überstreichen. Somit wird das Werkstück 10, 12 in seiner gesamten Breite geschliffen, ohne dass hier Lücken entstehen.

In der hier gezeigten Ausführungsform sind die Tellerschleifer 20 der Schleifwerkzeuge 16 alle um den gleichen Betrag außermittig an der Spindel 18 angebracht. Darüber hinaus werden die Tellerschleifer 20 allesamt synchron bewegt, so dass eine Kollision benachbarter Tellerschleifer 20 vermieden wird.

In einer anderen, hier nicht dargestellten Ausführungsform ist zusätzlich zu der vorhandenen Reihe von Schleifwerkzeugen eine weitere Reihe von Schleifwerkzeugen montiert, die zu der ersten Reihe auf Lücke angeordnet sind. Hierdurch wird die Oberfläche der Werkstücke noch gleichmäßiger bearbeitet.

In Fig. 4 sind zwei benachbarte Schleifwerkzeuge 16 dargestellt, die auf einem gemeinsamen Träger 30 gehalten sind. Jedes Schleifwerkzeug 16 umfasst eine Spindel 18 und einen außermittig an der Spindel angebrachten Tellerschleifer 20. Die Spindel 18 und der Tellerschleifer 20 rotieren um eine Hochachse 24 und werden von einem gemeinsamen Riemen 32 angetrieben. Die Schleifwerkzeuge 16 sind über weitere, hier nicht dargestellte Riemen mit weiteren Schleifwerkzeugen verbunden, so dass nur ein einziges Schleifwerkzeug über einen Elektromotor angetrieben werden braucht, um sämtliche Schleifwerkzeuge rotieren zu können.

Am Tellerschleifer sind koaxial zur Hochachse 24 Schleiflamellen 34 aus geschlitztem Schleifleinen angebracht, die mit ihren äußeren Enden auf der Werkstückoberfläche aufliegen und das Werkstück bearbeiten.

Die gesamte Reihe der Schleifwerkzeuge 16 kann über den Träger 30 in der Höhe verstellt werden, so dass die Schleiflamellen 34 auch bei Werkstücken unterschiedlicher Dicke immer nur mit ihrem freien Ende auf dem Werkstück aufliegen.

Bei den handelsüblichen Durchlaufschleifmaschinen beträgt der Abstand zwischen benachbarten Tellerschleifern ca. 1 cm, so dass das Werkstück in diesem Bereich von etwa 1 cm nicht bearbeitet wird. Montiert man nun den Tellerschleifer 20 um 1 cm außerhalb seines Mittelpunktes an der Spindel 18, so wird diese Lücke sowohl von dem einen, als auch von dem benachbarten Tellerschleifer 20 geschlossen, so dass das Werkstück in diesem Bereich von jedem der benachbarten Tellerschleifer überstrichen wird.

### Bezugszeichenliste:

- 10: kleines Werkstück
- 12: großes Werkstück
- 14: Transportrichtung/Pfeil
- 16: Schleifwerkzeug
- 18: Spindel
- 20: Tellerschleifer
- 22: Pfeil
- 24: Hochachse
- 26: Flugkreis
- 28: Schnittfläche
- 30: Träger
- 32: Riemen

## Patentansprüche

1. Durchlaufschleifmaschine zum Bearbeiten einer ebenen Werkstückoberfläche mit mindestens zwei um eine Hochachse (24) rotierenden Schleifwerkzeugen (16), wobei jedes Schleifwerkzeug (16) eine um die Hochachse (24) rotierende Spindel (18) und einen daran angebrachten Tellerschleifer (20) umfasst und wobei die mindestens zwei Schleifwerkzeuge (16) in einer Reihe quer zur Vorschubrichtung des Werkstückes (10, 12) angeordnet sind, wobei mindestens ein Tellerschleifer (20) außermittig an der betreffenden Spindel (18) gehalten ist,
**dadurch gekennzeichnet,**
**dass** der Abstand benachbarter Hochachsen (24) voneinander kleiner als der Durchmesser des Flugkreises (26) des Tellerschaeifers (20) ist.

2. Durchlaufschleifmaschine nach Anspruch 1,
**dadurch gekennzeichnet,**
**dass** benachbarte Tellerschleifer (20) gleichermaßen außermittig an ihren Spindeln (18) gehalten sind, so dass die Schleifwerkzeuge (16) im Gleichschritt außermittig rotieren.

3. Durchlaufschleifmaschine nach einem der vorangehenden Ansprüche,
**dadurch gekennzeichnet,**
**dass** benachbarte Schleifwerkzeuge (16) in derselben Drehrichtung rotieren.

4. Durchlaufschleifmaschine nach einem der vorangehenden Ansprüche,
**dadurch gekennzeichnet,**
**dass** der Tellerschleifer (20) etwa 0,5 cm bis 5 cm, vorzugsweise 1 cm bis 2 cm, außerhalb seines Mittelpunktes an der Spindel (18) angebracht ist.

5. Durchlaufschleifmaschine nach einem der vorangehenden Ansprüche,
**dadurch gekennzeichnet,**
**dass** benachbarte Schleifwerkzeuge (16) mittels eines Riemens (32), insbesondere eines Zahnriemens, miteinander verbunden sind.

6. Durchlaufschleifmaschine nach einem der vorangehenden Ansprüche,
**dadurch gekennzeichnet,**
**dass** der Tellerschleifer ellipsenförmig, rechteckig oder sternförmig ausgebildet ist.

7. Durchlaufschleifmaschine nach einem der vorangehenden Ansprüche,
**gekennzeichnet durch**
eine zweite Reihe von Schleifwerkzeugen, wobei die Schleifwerkzeuge der zweiten Reihe gegenüber den Schleifwerkzeugen der ersten Reihe derart versetzt angeordnet sind, dass die Schleifwerkzeuge auf Lücke stehen.

## Claims

1. A continuous grinding machine for machining a level workpiece surface with at least two grinding tools (16) rotating about a vertical axis (24), each grinding tool (16) including a spindle (18) rotating about the vertical axis (24) and a disc grinder (20) mounted thereon, and said at least two grinding tools (16) being disposed in one row across the feed direction of the workpiece (10, 12), at least one disc grinder (20) being retained off center on the spindle (18) of concern,
**characterized in**
**that** the distance between neighboring vertical axes (24) is smaller than the diameter of the fly circle (26) of the disc grinder (20).

2. The continuous grinding machine as set forth in claim 1,
**characterized in**
**that** neighboring disc grinders (20) are retained at the same distance from the center on their spindles (18) so that the grinding tools (16) rotate off center at the same pace.

3. The continuous grinding machine as set forth in any one of the afore mentioned claims,
**characterized in**
**that** neighboring grinding tools (16) rotate in the same direction of rotation.

4. The continuous grinding machine as set forth in any one of the afore mentioned claims,
**characterized in**
**that** the disc grinder (20) is mounted about 0.5 cm to 5 cm, preferably between 1 cm and 2 cm, off center on the spindle (18).

5. The continuous grinding machine as set forth in any one of the afore mentioned claims,
**characterized in**
**that** neighboring grinding tools (16) are joined together by means of a belt (32), a toothed belt more specifically.

6. The continuous grinding machine as set forth in any one of the afore mentioned claims,
**characterized in**
**that** the disc grinder is configured to be ellipsoidal, rectangular or star-shaped.

7. The continuous grinding machine as set forth in any one of the afore mentioned claims,
**characterized by**
a second row of grinding tools, the grinding tools of the second row being offset with respect to the grinding tools of the first row in such a manner that the grinding tools are staggered.

## Revendications

1. Meuleuse continue pour l'usinage d'une surface plane d'une pièce à usiner, avec au moins deux outils de meulage (16) tournant autour d'un axe vertical, chaque outil de meulage (16) comprenant une broche (18) tournant autour de l'axe vertical (24) et un disque abrasif (20) monté sur celle-ci, les au moins deux outils de meulage (16) étant disposés dans une rangée en travers de la direction d'avancement de la pièce à usiner (10, 12), au moins un disque abrasif (20) étant retenu de façon excentrique sur la broche (18) en question,
**caractérisée en ce**
**que** l'écart entre des axes verticaux (24) voisins est inférieur au diamètre du cercle de coupe (26) du disque abrasif (20).

2. Meuleuse continue selon la revendication 1,
**caractérisée en ce**
**que** des disques abrasifs (20) voisins sont retenus sur leurs broches (18) à la même distance du centre de sorte que les outils de meulage (16) tournent de façon excentrique au même pas.

3. Meuleuse continue selon l'une quelconque des revendications précédentes,
**caractérisée en ce**
**que** des outils de meulage (16) voisins tournent dans le même sens de rotation.

4. Meuleuse continue selon l'une quelconque des revendications précédentes,
**caractérisée en ce**
**que** le disque abrasif (20) est monté sur la broche (18) à une distance comprise entre environ 0,5 cm et 5 cm, de préférence entre 1 cm et 2 cm, de son centre.

5. Meuleuse continue selon l'une quelconque des revendications précédentes,
**caractérisée en ce**
**que** des outils de meulage (16) voisins sont reliés ensemble au moyen d'une courroie (32), notamment d'une courroie crantée.

6. Meuleuse continue selon l'une quelconque des revendications précédentes,
**caractérisée en ce**
**que** le disque abrasif a une forme elliptique, rectangulaire ou d'étoile.

7. Meuleuse continue selon l'une quelconque des revendications précédentes,
**caractérisée par**
une seconde rangée d'outils de meulage, les outils de meulage de la seconde rangée étant décalés de telle sorte par rapport aux outils de meulage de la première rangée que les outils de meulage sont disposés en quinconce.
